# EUROPÄISCHE PATENTSCHRIFT

(11) **EP 4 404 816 B1**
(45) Veröffentlichungstag und Bekanntmachung des Hinweises auf die Patenterteilung: **16.07.2025**
(21) Anmeldenummer: 22772963.9
(22) Anmeldetag: 05.09.2022
(51) Int. Cl.: A47L 15/44

(54) **HAUSHALTS-GESCHIRRSPÜLMASCHINE**
DOMESTIC DISHWASHER
LAVE-VAISSELLE DOMESTIQUE

(30) Priorität: 22.09.2021 DE 102021210560
(43) Veröffentlichungstag der Anmeldung: 31.07.2024
(73) Patentinhaber: BSH Hausgeräte GmbH, 81739 München (DE)
(72) Erfinder: FRANK, Erwin, 86637 Binswangen (DE); WÜRTH, Stefan, 89537 Giengen / Hohenmemmingen (DE)
(86) Internationale Anmeldenummer: PCT/EP2022/074564
(87) Internationale Veröffentlichungsnummer: WO 2023/046444

(56) Entgegenhaltungen:
- EP-A2- 0 893 091
- AT-B- 356 320
- US-A1- 2012 090 643
- US-A1- 2012 138 101

## Beschreibung

Die vorliegende Erfindung betrifft eine Haushalts-Geschirrspülmaschine.

Eine Geschirrspülmaschine umfasst einen Spülbehälter, in dem zu reinigendes Spülgut aufnehmbar ist. An dem Spülbehälter ist drehbar eine Tür angeschlagen, um den Spülbehälter zu verschließen und zu öffnen. An der Tür kann eine Zugabeeinrichtung vorgesehen sein, die dazu eingerichtet ist, während eines Spülprogramms der Geschirrspülmaschine ein Reinigungsmittel freizugeben.

Die US 2019/0104914 A1 beschreibt eine wie zuvor erwähnte Zugabeeinrichtung für eine Geschirrspülmaschine. Die Zugabeeinrichtung umfasst ein Aufnahmeteil zum Aufnehmen eines Reinigungsmittels und einen Deckel, der von einem geöffneten Zustand in einen geschlossenen Zustand und umgekehrt verbracht werden kann. Nach einem Befüllen des Aufnahmeteils mit dem Reinigungsmittel wird der Deckel von dem geöffneten Zustand in den geschlossenen Zustand verbracht. Zum Freigeben des Reinigungsmittels öffnet sich der Deckel im Betrieb der Geschirrspülmaschine.

Aus der AT 356 320 B ist eine Einspülvorrichtung für flüssige Spülmittel in Geschirrspülmaschinen bekannt, die einen Vorratsbehälter für Spülmittel mit angeschlossener Belüftungsleitung aufweist, dessen Einfüllöffnung durch eine Klappe abgedeckt ist, und mit einem von dem Spülmittelbehälter in den Innenbehälter des Haushaltsgerätes führenden Auslasskanal mit einem Dosier- und Abgabeorgan. Dabei ist am Spülmittelbehälter die Einfüllöffnung an ihrer dem Innenbehälter des Haushaltsgerätes zugewandten Seite in bekannter Weise von einer hülsenförmigen, vorstehenden Begrenzung umgeben, an welcher die Abdeckklappe in Schließstellung unter Zwischenlage einer Dichtung abgestützt ist. Dabei ist diese hülsenförmige Begrenzung an einem Seitenrand der Einfüllöffnung mit einem durch zwei einander überlappende Wandabschnitte der Begrenzung gebildeten Belüftungskanal versehen, welcher in Gebrauchslage des Haushaltsgerätes wenigstens annähernd vertikal angeordnet ist und einerseits an seinem unteren Endabschnitt über einen in der Begrenzung angebrachten Durchbruch mit dem Innenbehälter des Haushaltsgerätes sowie anderseits an seinem oberen Endabschnitt über einen zweiten Durchbruch mit dem Spülmittelbehälter in Verbindung steht. Vor diesem Hintergrund besteht eine Aufgabe der vorliegenden Erfindung darin, eine verbesserte Haushalts-Geschirrspülmaschine zur Verfügung zu stellen.

Demgemäß wird eine Haushalts-Geschirrspülmaschine mit einem Spülbehälter, der einen Spülraum der Haushalts-Geschirrspülmaschine umschließt, und einer Zugabeeinrichtung zum Zugeben eines Reinigungsmittels in den Spülraum vorgeschlagen. Dabei weist die Zugabeeinrichtung ein Aufnahmeteil mit einem Aufnahmebereich zum Aufnehmen des Reinigungsmittels, einen Deckel zum Verschließen des Aufnahmebereichs und eine zumindest abschnittsweise zwischen dem Aufnahmeteil und dem Deckel angeordnete Dichtungsanordnung auf, wobei die Dichtungsanordnung eine erste Dichtlippe und eine sich von der ersten Dichtlippe unterscheidende zweite Dichtlippe aufweist, wobei die Dichtungsanordnung vollständig um den Aufnahmebereich umläuft, wobei die erste Dichtlippe lediglich teilweise um den Aufnahmebereich umläuft, und wobei die zweite Dichtlippe ebenfalls lediglich teilweise um den Aufnahmebereich umläuft.

Die Dichtungsanordnung weist aufgrund der beiden sich voneinander unterscheidenden Dichtlippen somit keine geschlossene, sondern eine unterbrochene Dichtungskontur auf, wodurch eine zuverlässige Funktion der Zugabeeinrichtung bei niedrigen Bedienkräften des Deckels und gleichzeitig sicherer Abdichtung erzielt werden kann.

Der Spülbehälter ist vorzugsweise quaderförmig oder kastenförmig. Innerhalb des Spülbehälters ist der Spülraum vorgesehen. Der Spülraum kann von dem Spülbehälter und einer an dem Spülbehälter angeschlagenen Tür umgrenzt oder umschlossen sein. Der Spülbehälter und gegebenenfalls die Tür bestimmen somit die Grenzen oder die räumliche Ausdehnung des Spülraums. Die Zugabeeinrichtung kann auch als Zugabe, Freigabeeinrichtung, Dosiereinrichtung, Reinigerdosierer, Reinigerzugabe, Zugabekammer, Dosiereinrichtung oder Dosierkammer bezeichnet werden.

Die Zugabeeinrichtung ist zum Aufnehmen und Abgeben des Reinigungsmittels in Tablettenform, Pulverform oder als Flüssigkeit eingerichtet. Beispielsweise kann die Zugabeeinrichtung manuell mit dem Reinigungsmittel befüllt werden. Die Zugabeeinrichtung gibt das Reinigungsmittel dann während eines Spülvorgangs der Haushalts-Geschirrspülmaschine automatisiert ab, so dass sich das Reinigungsmittel in dem Spülraum in Spülflotte und/oder Frischwasser lösen kann, um in dem Spülraum aufgenommenes Spülgut zu reinigen.

Das Aufnahmeteil ist vorzugsweise an der zuvor erwähnten Tür befestigt. Das Aufnahmeteil kann jedoch auch direkt an dem Spülbehälter, beispielsweise an einer Seitenwand des Spülbehälters, angebracht sein. Das Aufnahmeteil ist vorzugsweise ein Kunststoffbauteil, insbesondere ein Kunststoffspritzgussbauteil. Der Aufnahmebereich ist an das Aufnahmeteil angeformt. Der Aufnahmebereich ist vorzugsweise wannenförmig oder trogförmig und kann das Reinigungsmittel aufnehmen. Mit Hilfe des Deckels kann der Aufnahmebereich verschlossen oder geöffnet werden und somit von einem geöffneten Zustand in einen geschlossenen Zustand und umgekehrt verbracht werden. Der Deckel kann hierzu verschwenkbar an dem Aufnahmeteil angeschlagen sein. Der Deckel kann allerdings auch verschiebbar an dem Aufnahmeteil gelagert sein, um den Aufnahmebereich zu öffnen und wieder zu verschließen.

Die Dichtungsanordnung ist zwischen dem Aufnahmeteil und dem Deckel vorgesehen. Dabei kann die Dichtungsanordnung jedoch auch über das Aufnahmeteil und/oder über den Deckel überstehen. Insbesondere liegt die Dichtungsanordnung an einem um den Aufnahmebereich umlaufenden Flansch des Aufnahmeteils an. Die Dichtungsanordnung kann fest mit dem Aufnahmeteil verbunden sein. Die Dichtungsanordnung ist vorzugsweise aus einem elastisch verformbaren Material gefertigt. Beispielsweise kann für die Dichtungsanordnung Silikon, Gummi, Polyurethan oder ein thermoplastisches Elastomer (TPE), insbesondere ein thermoplastisches Polyurethan (TPU), eingesetzt werden. Das für die Dichtungsanordnung verwendete Material kann aufgeschäumt sein. Das Material kann komprimierbar oder verpressbar sein.

Dass sich die erste Dichtlippe und die zweite Dichtlippe voneinander "unterscheiden" bedeutet vorliegend insbesondere, dass die erste Dichtlippe und die zweite Dichtlippe zwei, insbesondere räumlich, voneinander getrennte Abschnitte oder Bereiche der Dichtungsanordnung sind, die einander bevorzugt nicht berühren und/oder miteinander nicht in Kontakt stehen. Dies schließt jedoch nicht aus, dass die Dichtlippen mit Hilfe eines Verbindungsabschnitts miteinander verbunden sind. Die Dichtungsanordnung weist somit insbesondere keine geschlossene Dichtungsgeometrie oder Dichtungskontur, sondern eine offene oder unterbrochene Dichtungsgeometrie oder Dichtungskontur auf. Unter einer "Dichtungsgeometrie" oder "Dichtungskontur" ist vorliegend eine Geometrie oder Kontur, das heißt ein Umriss, der Dichtungsanordnung zu verstehen, mit der die Dichtungsanordnung in dem geschlossenen Zustand an dem Deckel anliegt.

Die Dichtungsanordnung selbst umläuft mit den beiden Dichtlippen zusammen den Aufnahmebereich vollständig. Das heißt, der Aufnahmebereich ist innerhalb der Dichtungsanordnung angeordnet, welche den Aufnahmebereich vollständig umläuft oder umschließt. Dabei laufen die erste Dichtlippe und die zweite Dichtlippe jedoch jeweils lediglich oder nur teilweise um den Aufnahmebereich um. "Lediglich" oder "nur" heißt in diesem Zusammenhang, dass die jeweilige Dichtlippe nicht vollständig um den Aufnahmebereich umläuft. Das heißt, die erste Dichtlippe und die zweite Dichtlippe weisen für sich jeweils keine geschlossene, sondern eine offene Dichtungsgeometrie oder Dichtungskontur auf. Dabei sind die erste Dichtlippe und die zweite Dichtlippe jedoch derart angeordnet, dass diese zusammen die den Aufnahmebereich vollständig umlaufende Dichtungsanordnung bilden.

Gemäß einer Ausführungsform überlappen die erste Dichtlippe und die zweite Dichtlippe einander entlang einer Querrichtung betrachtet in einem Überlappungsbereich, wobei der Überlappungsbereich insbesondere variabel anordenbar ist.

Die Querrichtung ist insbesondere der zuvor erwähnten Tür zugeordnet. Die Querrichtung kann auch der Zugabeeinrichtung selbst zugeordnet sein. Der Tür ist vorzugsweise die Querrichtung oder x-Richtung, eine Hochrichtung oder y-Richtung und eine Tiefenrichtung oder z-Richtung zugeordnet. Die Richtungen sind senkrecht zueinander orientiert. Die Richtungen bilden ein Koordinatensystem. Das eben genannte Koordinatensystem mit den drei Richtungen kann auch der Zugabeeinrichtung selbst zugeordnet sein. Die Tür weist vorzugsweise eine plattenförmige Geometrie auf, welche sich im Wesentlichen entlang der Querrichtung und der Hochrichtung erstreckt. "Im Wesentlichen" heißt hierbei, dass die geometrischen Ausdehnungen der Tür in der Querrichtung und in der Hochrichtung um ein Vielfaches größer sind als in der Tiefenrichtung. Entlang der Tiefenrichtung weist die Tür beispielsweise eine Dicke von wenigen Zentimetern auf. Entlang der Tiefenrichtung betrachtet steht die Zugabeeinrichtung, insbesondere der Aufnahmebereich mit dem Deckel, teilweise über die Tür über und in den Spülraum hinein. Vorzugsweise ist ein erster Überlappungsbereich vorgesehen, in dem sich die erste Dichtlippe und die zweite Dichtlippe überlappen, und ein zweiter Überlappungsbereich, in dem sich die erste Dichtlippe und die zweite Dichtlippe ebenfalls überlappen. "Überlappen" oder "überdecken" bedeutet vorliegend, dass die erste Dichtlippe und die zweite Dichtlippe entlang der Querrichtung betrachtet, übereinander platziert sind oder einander abdecken. Dass der Überlappungsbereich "variabel anordenbar" ist, bedeutet vorliegend insbesondere, dass der Überlappungsbereich entlang der Hochrichtung betrachtet, beliebig platziert oder angeordnet werden kann.

Gemäß einer weiteren Ausführungsform ist die erste Dichtlippe entlang der Querrichtung betrachtet breiter als die zweite Dichtlippe.

Die erste Dichtlippe kann so entlang der Querrichtung betrachtet beidseitig über die zweite Dichtlippe überstehen. Hierdurch überdeckt die erste Dichtlippe die zweite Dichtlippe entlang der Hochrichtung betrachtet.

Gemäß einer weiteren Ausführungsform deckt die erste Dichtlippe die zweite Dichtlippe entlang einer Hochrichtung betrachtet dachförmig ab.

Hierdurch wird erreicht, dass auf die erste Dichtlippe auftreffende Flüssigkeit, insbesondere Spülflotte und/oder Frischwasser, um die zweite Dichtlippe herumgeleitet wird. Ein Eindringen von Flüssigkeit in den Aufnahmebereich wird hierdurch zuverlässig verhindert. Die Hochrichtung ist der Tür oder der Zugabeeinrichtung selbst zugeordnet.

Gemäß einer weiteren Ausführungsform ist die zweite Dichtlippe entlang der Querrichtung betrachtet zumindest abschnittsweise innerhalb der ersten Dichtlippe angeordnet.

Das heißt, dass die erste Dichtlippe die zweite Dichtlippe entlang der Querrichtung betrachtet vorzugsweise umschließt oder einschließt. Dabei kann die zweite Dichtlippe jedoch über die zweite Dichtlippe überstehen oder aus dieser herausragen.

Gemäß einer weiteren Ausführungsform weist die erste Dichtlippe einen entlang der Querrichtung verlaufenden Basisabschnitt, einen ersten Schenkelabschnitt, der quer zu dem Basisabschnitt verläuft, und einen zweiten Schenkelabschnitt, der ebenfalls quer zu dem Basisabschnitt verläuft, auf, wobei die zweite Dichtlippe einen entlang der Querrichtung verlaufenden Basisabschnitt, einen ersten Schenkelabschnitt, der quer zu dem Basisabschnitt verläuft, und einen zweiten Schenkelabschnitt, der ebenfalls quer zu dem Basisabschnitt verläuft, aufweist.

"Quer" bedeutet vorliegend insbesondere jeder Winkel ungleich 0°. Das heißt, die Schenkelabschnitte und der ihnen zugeordnete Basisabschnitt sind nicht parallel zueinander angeordnet. "Quer" schließt vorliegend insbesondere einen Winkel zwischen dem Basisabschnitt und dem jeweiligen Schenkelabschnitt von 90° ± 20°, bevorzugt von 90° ± 10°, weiter bevorzugt von 90° ± 5°, weiter bevorzugt von 90° ± 3°, weiter bevorzugt von 90° ± 1°, weiter bevorzugt von genau 90°, ein. Das heißt, quer kann auch senkrecht oder orthogonal bedeuten. Die Begriffe "quer" und "senkrecht" können daher gegeneinander getauscht werden. Entlang der Querrichtung betrachtet ist der Basisabschnitt der ersten Dichtlippe insbesondere breiter als der Basisabschnitt der zweiten Dichtlippe. Die Schenkelabschnitte verlaufen bevorzugt entlang der Hochrichtung.

Gemäß einer weiteren Ausführungsform sind die beiden Schenkelabschnitte der zweiten Dichtlippe entlang der Querrichtung betrachtet zwischen den beiden Schenkelabschnitten der ersten Dichtlippe angeordnet.

Das heißt insbesondere, dass die beiden Schenkelabschnitte der zweiten Dichtlippe entlang der Querrichtung betrachtet näher zusammen positioniert sind als die beiden Schenkelabschnitte der ersten Dichtlippe. Die beiden Schenkelabschnitte der ersten Dichtlippe sind somit außerhalb der beiden Schenkelabschnitte der zweiten Dichtlippe angeordnet.

Gemäß einer weiteren Ausführungsform überlappen sich die beiden ersten Schenkelabschnitte der Dichtlippen entlang der Querrichtung betrachtet zumindest abschnittsweise, wobei sich die beiden zweiten Schenkelabschnitte der Dichtlippen entlang der Querrichtung betrachtet ebenfalls zumindest abschnittsweise überlappen.

Insbesondere überlappen sich die beiden ersten Schenkelabschnitte der Dichtlippen in dem zuvor erwähnten ersten Überlappungsbereich. Demgemäß überlappen sich die beiden zweiten Schenkelabschnitte der Dichtlippen in dem zweiten Überlappungsbereich.

Gemäß einer weiteren Ausführungsform ist zwischen der ersten Dichtlippe und der zweiten Dichtlippe zumindest abschnittsweise ein Spalt, insbesondere ein Luftspalt, vorgesehen.

Das heißt insbesondere, dass zwischen der ersten Dichtlippe und der zweiten Dichtlippe ein Zwischenraum vorgesehen ist. Insbesondere ist jeweils ein Spalt zwischen den beiden ersten Schenkelabschnitten der Dichtlippen und ein weiterer Spalt zwischen den beiden zweiten Schenkelabschnitten der Dichtlippen vorgesehen. Jeweils ein Spalt ist insbesondere an den beiden Überlappungsbereichen ausgebildet.

Gemäß einer weiteren Ausführungsform bilden die erste Dichtlippe, die zweite Dichtlippe und der Spalt zusammen eine Labyrinthdichtung der Dichtungsanordnung.

Unter einer "Labyrinthdichtung" oder "Spaltdichtung" ist vorliegend eine berührungsfreie Dichtung zu verstehen, bei der die Dichtlippen einander nicht berühren und somit nicht miteinander in Kontakt stehen. Die Dichtwirkung der Labyrinthdichtung beruht auf einer Verlängerung eines Strömungsweges eines Fluides, beispielsweise Spülflotte und/oder Frischwasser oder eines flüssigen Reinigungsmittels, durch den abzudichtenden Spalt hindurch, wodurch der Strömungswiderstand für das in die Zugabeeinrichtung eintretende oder aus dieser austretende Fluid wesentlich erhöht wird. Die Verlängerung des Strömungsweges wird durch ein wie zuvor erläutertes Ineinandergreifen oder eine Verkämmung der beiden Dichtlippen erreicht. Dieses Ineinandergreifen der beiden Dichtlippen wird insbesondere nur an den zuvor erwähnten Überlappungsbereichen verwirklich.

Gemäß einer weiteren Ausführungsform weist die erste Dichtlippe eine U-förmige Geometrie auf, wobei die zweite Dichtlippe ebenfalls eine U-förmige Geometrie aufweist, und wobei die erste Dichtlippe und die zweite Dichtlippe derart angeordnet sind, dass die U-förmigen Geometrien gegensinnig und zumindest abschnittsweise ineinander angeordnet sind.

Die jeweilige U-förmige Geometrie wird mit Hilfe des Basisabschnitts und den quer zu dem Basisabschnitt angeordneten Schenkelabschnitten gebildet. Die beiden U-förmigen Geometrien der Dichtlippen sind derart angeordnet, dass eine der U-förmigen Geometrien umgedreht angeordnet ist, so dass die beiden U-förmigen Geometrien zumindest abschnittsweise ineinander oder verschränkt angeordnet sind. "Gegensinnig" bedeutet in diesem Zusammenhang insbesondere, dass eine der U-förmigen Geometrien im Vergleich zu der anderen U-förmigen Geometrie umgekehrt oder umgedreht platziert ist.

Gemäß einer weiteren Ausführungsform ist der Deckel derart an dem Aufnahmeteil gelagert, dass die Zugabeeinrichtung von einem geschlossenen Zustand in einen geöffneten Zustand und umgekehrt verbringbar ist, wobei die Dichtungsanordnung in dem geschlossenen Zustand zwischen dem Aufnahmeteil und dem Deckel verpresst ist.

Der Deckel kann beispielsweise um eine Drehachse verschwenkbar an dem Aufnahmeteil gelagert sein. Alternativ kann der Deckel linear verschieblich an dem Aufnahmeteil gelagert sein. Unter "verpresst" ist vorliegend zu verstehen, dass die Dichtungsanordnung im Vergleich zu dem geöffneten Zustand in dem geschlossenen Zustand reversibel verformt ist.

Gemäß einer weiteren Ausführungsform weist die Dichtungsanordnung einen Verbindungsabschnitt auf, wobei die erste Dichtlippe lediglich mit Hilfe des Verbindungsabschnitts einstückig, insbesondere materialeinstückig, mit der zweiten Dichtlippe verbunden ist.

"Einstückig" oder "einteilig" heißt dabei, dass die Dichtlippen und der Verbindungsabschnitt ein gemeinsames Bauteil bilden und nicht aus unterschiedlichen Bauteilen zusammengesetzt sind. "Materialeinstückig" bedeutet dabei insbesondere, dass die Dichtungsanordnung durchgehend aus demselben Material gefertigt ist. Die Dichtungsanordnung kann ein Kunststoffbauteil, insbesondere ein Kunststoffspritzgussbauteil, sein. Die Dichtungsanordnung kann, beispielsweise mit Hilfe eines Mehrkomponenten-Spritzgussverfahrens, an das Aufnahmeteil angespritzt sein.

Gemäß einer weiteren Ausführungsform umfasst die Haushalts-Geschirrspülmaschine eine an dem Spülbehälter angeschlagene Tür, wobei die Zugabeeinrichtung dem Spülraum zugewandt an der Tür angebracht ist.

Beispielsweise kann die Tür um eine Schwenkachse verschwenkbar an dem Spülbehälter gelagert sein. Dies ist jedoch nicht zwingend erforderlich. Dem Spülraum "zugewandt" bedeutet vorliegend insbesondere, dass die Zugabeeinrichtung zu dem Spülraum hinweist oder innenseitig an der Tür vorgesehen ist.

Gemäß einer weiteren Ausführungsform ragt die Zugabeeinrichtung in einem geschlossenen Zustand der Tür zumindest teilweise in den Spülraum hinein.

Insbesondere ragen der Deckel und ein Teil des Aufnahmeteils in den Spülraum hinein. Das Aufnahmeteil kann zumindest abschnittsweise innerhalb der Tür aufgenommen sein. Die Zugabeeinrichtung kann entlang der Querrichtung betrachtet mittig an der Tür vorgesehen sein. Alternativ kann die Zugabeeinrichtung entlang der Querrichtung betrachtet auch zu einer Mitte der Tür versetzt angeordnet sein. Entlang der Hochrichtung betrachtet ist die Zugabeeinrichtung vorzugsweise in einem oberen Drittel der Tür platziert. Insbesondere ist die Zugabeeinrichtung in einem Bereich einer Oberkante der Tür angeordnet. Die Oberkante der Tür ist vorzugsweise der zuvor erwähnten Schwenkachse der Tür abgewandt. Die Schwenkachse ist insbesondere an einer Unterkante der Tür vorgesehen. Weitere mögliche Implementierungen der Haushalts-Geschirrspülmaschine umfassen auch nicht explizit genannte Kombinationen von zuvor oder im Folgenden bezüglich der Ausführungsbeispiele beschriebenen Merkmalen oder Ausführungsformen. Dabei wird der Fachmann auch Einzelaspekte als Verbesserungen oder Ergänzungen zu der jeweiligen Grundform der Haushalts-Geschirrspülmaschine hinzufügen.

Weitere vorteilhafte Ausgestaltungen und Aspekte der Haushalts-Geschirrspülmaschine sind Gegenstand der Unteransprüche sowie der im Folgenden beschriebenen Ausführungsbeispiele der Haushalts-Geschirrspülmaschine. Im Weiteren wird die Haushalts-Geschirrspülmaschine anhand von bevorzugten Ausführungsformen unter Bezugnahme auf die beigelegten Figuren näher erläutert.
Fig. 1 zeigt eine schematische perspektivische Ansicht einer Ausführungsform einer Haushalts-Geschirrspülmaschine;
Fig. 2 zeigt eine schematische Aufsicht einer Ausführungsform einer Tür für die Haushalts-Geschirrspülmaschine gemäß Fig. 1;
Fig. 3 zeigt eine schematische Aufsicht einer Ausführungsform einer Zugabeeinrichtung für die Haushalts-Geschirrspülmaschine gemäß Fig. 1; und
Fig. 4 zeigt eine schematische Teilschnittansicht einer Ausführungsform einer Dichtungsanordnung für die Zugabeeinrichtung gemäß der Schnittlinie IV-IV der Fig. 3.

In den Figuren sind gleiche oder funktionsgleiche Elemente mit denselben Bezugszeichen versehen worden, sofern nichts anderes angegeben ist.

Die Fig. 1 zeigt eine schematische perspektivische Ansicht einer Ausführungsform einer Haushalts-Geschirrspülmaschine 1. Die Haushalts-Geschirrspülmaschine 1 umfasst einen Spülbehälter 2, der durch eine Tür 3, insbesondere wasserdicht, verschließbar ist. Hierzu kann zwischen der Tür 3 und dem Spülbehälter 2 eine Dichteinrichtung vorgesehen sein. Der Spülbehälter 2 ist vorzugsweise quaderförmig. Der Spülbehälter 2 kann in einem Gehäuse der Haushalts-Geschirrspülmaschine 1 angeordnet sein. Der Spülbehälter 2 und die Tür 3 können einen Spülraum 4 zum Spülen von Spülgut bilden.

Die Tür 3 ist in der Fig. 1 in ihrer geöffneten Stellung dargestellt. Durch ein Schwenken um eine an einem unteren Ende der Tür 3 vorgesehene Schwenkachse 5 kann die Tür 3 geschlossen oder geöffnet werden. Mit Hilfe der Tür 3 kann eine Beschickungsöffnung 6 des Spülbehälters 2 geschlossen oder geöffnet werden. Der Spülbehälter 2 weist einen Boden 7, eine dem Boden 7 gegenüberliegend angeordnete Decke 8, eine der geschlossenen Tür 3 gegenüberliegend angeordnete Rückwand 9 und zwei einander gegenüberliegend angeordnete Seitenwände 10, 11 auf. Der Boden 7, die Decke 8, die Rückwand 9 und die Seitenwände 10, 11 können beispielsweise aus einem Edelstahlblech gefertigt sein. Alternativ kann beispielsweise der Boden 7 aus einem Kunststoffmaterial gefertigt sein.

Die Haushalts-Geschirrspülmaschine 1 weist ferner zumindest eine Spülgutaufnahme 12 bis 14 auf. Vorzugsweise können mehrere, beispielsweise drei, Spülgutaufnahmen 12 bis 14 vorgesehen sein, wobei die Spülgutaufnahme 12 eine untere Spülgutaufnahme oder ein Unterkorb, die Spülgutaufnahme 13 eine obere Spülgutaufnahme oder ein Oberkorb und die Spülgutaufnahme 14 eine Besteckschublade sein kann. Wie die Fig. 1 weiterhin zeigt, sind die Spülgutaufnahmen 12 bis 14 übereinander in dem Spülbehälter 2 angeordnet. Jede Spülgutaufnahme 12 bis 14 ist wahlweise in den Spülbehälter 2 hinein- oder aus diesem herausverlagerbar. Insbesondere ist jede Spülgutaufnahme 12 bis 14 in einer Einschubrichtung E in den Spülbehälter 2 hineinschiebbar oder hineinfahrbar und entgegen der Einschubrichtung E in einer Auszugsrichtung A aus dem Spülbehälter 2 herausziehbar oder herausfahrbar.

An der Tür 3 ist innenseitig eine Zugabeeinrichtung 15 zum Aufnehmen und Abgeben eines Reinigungsmittels in Tablettenform, Pulverform oder als Flüssigkeit vorgesehen. "Innenseitig" heißt dabei dem Spülraum 4 zugewandt. Die Zugabeeinrichtung 15 kann manuell mit dem Reinigungsmittel befüllt werden. Die Zugabeeinrichtung 15 gibt das Reinigungsmittel dann während eines Spülvorgangs der Haushalts-Geschirrspülmaschine 1 automatisiert ab, so dass sich das Reinigungsmittel in dem Spülraum 4 in Spülflotte und/oder Frischwasser lösen kann, um in dem Spülraum 4 aufgenommenes Spülgut zu reinigen.

Die Zugabeeinrichtung 15 kann auch als Zugabe, Freigabeeinrichtung, Dosiereinrichtung, Reinigerdosierer, Reinigerzugabe, Zugabekammer, Dosiereinrichtung oder Dosierkammer bezeichnet werden. Die vorgenannten Begriffe für die Zugabeeinrichtung 15 können beliebig gegeneinander getauscht werden. In einem nicht gezeigten geschlossenen Zustand der Tür 3 ragt die Zugabeeinrichtung 15 zumindest abschnittsweise in den Spülraum 4 hinein. Die Zugabeeinrichtung 15 kann zumindest abschnittsweise innerhalb der Tür 3 platziert sein. Die Zugabeeinrichtung 15 ragt somit aus der Tür 3 heraus.

Die Fig. 2 zeigt eine schematische Aufsicht einer Ausführungsform einer wie zuvor erläuterten Tür 3. Der Tür 3 ist ein Koordinatensystem mit einer ersten Raumrichtung, Querrichtung oder x-Richtung x, einer zweiten Raumrichtung, Hochrichtung oder y-Richtung y und einer dritten Raumrichtung, Tiefenrichtung oder z-Richtung z zugeordnet. Die Richtungen x, y, z sind senkrecht zueinander orientiert.

An einer Oberkante 16 der Tür 3 ist die Zugabeeinrichtung 15 vorgesehen. Das zuvor genannte Koordinatensystem mit den Richtungen x, y, z kann auch der Zugabeeinrichtung 15 zugeordnet sein. Die Schwenkachse 5 ist an einer Unterkante 17 der Tür 3 vorgesehen. Die y-Richtung y ist von der Unterkante 17 in Richtung der Oberkante 16 orientiert. Die Zugabeeinrichtung 15 ist zwischen der Oberkante 16 und der Unterkante 17 angeordnet, wobei die Zugabeeinrichtung 15 bevorzugt bezüglich der Oberkante 16 und der Unterkante 17 in einem in der Orientierung der Fig. 2 oberen Bereich der Tür 3 angebracht ist.

In horizontaler Richtung, das heißt entlang der x-Richtung x betrachtet, ist die Zugabeeinrichtung 15 zwischen einer ersten Seitenkante 18 und einer zweiten Seitenkante 19 der Tür 3 platziert. Die Zugabeeinrichtung 15 kann dabei mittig zwischen den Seitenkanten 18, 19 oder seitlich zu einer der Seitenkanten 18, 19 hin versetzt platziert sein. Die x-Richtung x ist von der ersten Seitenkante 18 in Richtung der zweiten Seitenkante 19 orientiert. Insbesondere ist die Zugabeeinrichtung 15 in einem oberen Drittel 20 der Tür 3 platziert.

Die Zugabeeinrichtung 15 umfasst einen beweglichen Deckel 21 der zum Einbringen des Reinigungsmittels geöffnet und geschlossen werden kann. Während des Spülprogramms der Haushalts-Geschirrspülmaschine 1 wird der Deckel 21 automatisiert geöffnet, um das in der Zugabeeinrichtung 15 aufgenommene Reinigungsmittel in den Spülraum 4 freizugeben. Der Deckel 21 kann hierzu um eine Drehachse 22 drehbar gelagert sein, um diesen von einem in der Fig. 2 gezeigten geschlossenen Zustand Z1 in einen geöffneten Zustand und umgekehrt zu verbringen.

Alternativ kann der Deckel 21 auch verschiebbar gelagert sein, so dass dieser zum Öffnen und Schließen seitlich, das heißt zwischen den Seitenkanten 18, 19, oder vertikal, das heißt zwischen der Oberkante 16 und der Unterkante 17, hin- und herschiebbar ist. Der Deckel 21 kann ein Kunststoffbauteil, insbesondere ein Kunststoffspritzgussbauteil, sein.

Die Fig. 3 zeigt eine Aufsicht einer Ausführungsform einer wie zuvor erwähnten Zugabeeinrichtung 15 in einem wie zuvor erwähnten geöffneten Zustand Z2. In der Orientierung der Fig. 3 ist oberhalb der Zugabeeinrichtung 15 die Oberkante 16 und unterhalb der Zugabeeinrichtung 15 die Unterkante 17 platziert. Neben dem Deckel 21 umfasst die Zugabeeinrichtung 15 ein Aufnahmeteil 23. Das Aufnahmeteil 23 kann ein Kunststoffbauteil, insbesondere ein Kunststoffspritzgussbauteil, sein.

Das Aufnahmeteil 23 kann zumindest abschnittsweise in die Tür 3 eingelassen oder innerhalb der Tür 3 angeordnet sein. An dem Aufnahmeteil 23 kann der Deckel 21 um die Drehachse 22 verschwenkbar gelagert sein. Alternativ kann der Deckel 21, wie zuvor erwähnt, an dem Aufnahmeteil 23 auch seitlich oder vertikal verschieblich gelagert sein.

Das Aufnahmeteil 23 umfasst einen wannenförmigen oder trogförmigen Aufnahmebereich 24, in dem ein Reinigungsmittel 25, vorliegend in Tabform oder Tablettenform, aufnehmbar ist. Bei einem Öffnen des Deckels 21 bei geschlossener Tür 3 fällt das Reinigungsmittel 25 aus dem Aufnahmebereich 24 heraus in den Spülraum 4, um dort in Spülflotte und/oder Frischwasser gelöst zu werden. Das Aufnahmeteil 23 weist einen um den Aufnahmebereich 24 umlaufenden Flansch 26 auf.

Ferner umfasst das Aufnahmeteil 23 eine Oberkante 27, die der Oberkante 16 der Tür 3 zugeordnet ist, und eine Unterkante 28, die der Unterkante 17 der Tür 3 zugeordnet ist. Die Drehachse 22 kann, wie in der Fig. 3 gezeigt, an der Oberkante 27 vorgesehen sein.

Die Drehachse 22 kann jedoch auch an der Unterkante 28 vorgesehen sein. Das Aufnahmeteil 23 weist eine erste Seitenkante 29, die der ersten Seitenkante 18 der Tür 3 zugeordnet ist, und eine zweite Seitenkante 30, die der zweiten Seitenkante 19 der Tür 3 zugeordnet ist, auf.

Die Zugabeeinrichtung 15 umfasst ferner eine Dichtungsanordnung 31 zum Abdichten des Deckels 21 gegenüber dem Aufnahmeteil 23. Eine Teilschnittansicht der Dichtungsanordnung 31 gemäß der Schnittlinie IV-IV der Fig. 3 ist in der Fig. 4 gezeigt.

Die Dichtungsanordnung 31 ist aus einem flexiblen Material wie beispielsweise Silikon, Gummi, Polyurethan, einem thermoplastischen Elastomer (TPE), insbesondere einem thermoplastischen Polyurethan (TPU), gefertigt. Das für die Dichtungsanordnung 31 verwendete Material kann aufgeschäumt sein. Das Material kann komprimierbar oder verpressbar sein. Die Dichtungsanordnung 31 weist eine erste Dichtlippe 32 und eine zweite Dichtlippe 33 auf. Die Dichtlippen 32, 33 können mit Hilfe eines Verbindungsabschnitts 34 (Fig. 4) miteinander verbunden sein. Der Verbindungsabschnitt 34 kann an dem Flansch 26 anliegen beziehungsweise mit diesem verbunden sein.

Die erste Dichtlippe 32 unterscheidet sich von der zweiten Dichtlippe 33. "Unterscheiden" ist vorliegend dahingehend zu verstehen, dass es sich bei den beiden Dichtlippen 32, 33 um zwei voneinander getrennte Bereiche oder Abschnitte der Dichtungsanordnung 31 handelt. Das heißt, dass die erste Dichtlippe 32 und die zweite Dichtlippe 33 einander insbesondere nicht berühren oder kontaktieren. Die Dichtlippen 32, 33 sind ausschließlich mit Hilfe des Verbindungsabschnitts 34 miteinander verbunden. Es ergibt sich hierdurch eine unterbrochene oder offene Dichtungsgeometrie oder Dichtungskontur der Dichtungsanordnung 31.

Die Dichtungsanordnung 31 kann ein einstückiges, insbesondere ein materialeinstückiges, Bauteil sein. "Einstückig" oder "einteilig" heißt dabei, dass die Dichtlippen 32, 33 und der Verbindungsabschnitt 34 ein gemeinsames Bauteil bilden und nicht aus unterschiedlichen Bauteilen zusammengesetzt sind. "Materialeinstückig" bedeutet dabei, dass die Dichtungsanordnung 31 durchgehend aus demselben Material gefertigt ist. Die Dichtungsanordnung 31 ist ein Kunststoffbauteil, insbesondere ein Kunststoffspritzgussbauteil.

Die Dichtungsanordnung 31 kann, beispielsweise mit Hilfe eines Mehrkomponenten-Spritzgussverfahrens, direkt an das Aufnahmeteil 23 angespritzt sein.

Die erste Dichtlippe 32 verläuft in der x-Richtung x entlang der Oberkante 27 und erstreckt sich teilweise in der y-Richtung y entlang der Seitenkanten 29, 30. Die erste Dichtlippe 32 verläuft somit nicht vollständig um den Aufnahmebereich 24 herum und umschließt diesen auch nicht vollständig. Die erste Dichtlippe 32 weist somit eine umfänglich offene Dichtungsgeometrie oder Dichtungskontur auf. Die zweite Dichtlippe 33 hingegen verläuft in der x-Richtung x entlang der Unterkante 28 und erstreckt sich teilweise in der y-Richtung y entlang der Seitenkanten 29, 30. Die zweite Dichtlippe 33 verläuft somit ebenfalls nicht vollständig um den Aufnahmebereich 24 herum und umschließt diesen auch nicht. Die zweite Dichtlippe 33 weist somit ebenfalls eine umfänglich offene Dichtungsgeometrie oder Dichtungskontur auf.

Die erste Dichtlippe 32 und die zweite Dichtlippe 33 überlappen sich im Bereich der beiden Seitenkanten 29, 30 jeweils in einem ersten Überlappungsbereich 35 und in einem zweiten Überlappungsbereich 36 entlang der y-Richtung y. Entlang der x-Richtung x betrachtet ist die zweite Dichtlippe 33 innerhalb der ersten Dichtlippe 32 angeordnet.

Die erste Dichtlippe 32 umfasst einen entlang der x-Richtung x verlaufenden Basisabschnitt 37 und zwei endseitig an dem Basisabschnitt 37 vorgesehene Schenkelabschnitte 38, 39, die quer, insbesondere senkrecht, zu dem Basisabschnitt 37 orientiert sind und entlang der y-Richtung y verlaufen. Es sind ein erster Schenkelabschnitt 38 und ein zweiter Schenkelabschnitt 39 vorgesehen. Die zweite Dichtlippe 33 umfasst ebenfalls einen entlang der x-Richtung x verlaufenden Basisabschnitt 40 und zwei endseitig an dem Basisabschnitt 40 vorgesehene Schenkelabschnitte 41, 42, die quer, insbesondere senkrecht, zu dem Basisabschnitt 40 orientiert sind und entlang der y-Richtung y verlaufen. Es sind ein erster Schenkelabschnitt 41 und ein zweiter Schenkelabschnitt 42 vorgesehen.

In dem ersten Überlappungsbereich 35 überlappen die ersten Schenkelabschnitte 38, 41 einander. In dem zweiten Überlappungsbereich 36 überlappen die zweiten Schenkelabschnitte 39, 42 einander. "Überlappen" heißt dabei, dass die Schenkelabschnitte 38, 39, 41, 42 jeweils paarweise derart angeordnet sind, dass die Schenkelabschnitte 38, 39, 41, 42 bei einer Blickrichtung entlang der x-Richtung x einander überdecken oder abdecken.

Dabei sind die Schenkelabschnitte 41, 42 der zweiten Dichtlippe 33 entlang der x-Richtung x betrachtet zwischen den Schenkelabschnitten 38, 39 der ersten Dichtlippe 32 platziert. Die erste Dichtlippe 32 deckt die zweite Dichtlippe 33 entlang der y-Richtung y betrachtet dachförmig ab.

Die gesamte Dichtungsanordnung 31 läuft mit ihren beiden Dichtlippen 32, 33 vollständig um den Aufnahmebereich 24 herum und umschließt oder umgrenzt diesen somit vollständig. Die Dichtungsanordnung 31 ist dabei jedoch umlaufend nicht geschlossen, sondern an den Überlappungsbereichen 35, 36 unterbrochen oder offen. Im Gegensatz zu der Dichtungsanordnung 31 laufen die beiden Dichtlippen 32, 33 selbst jeweils nicht vollständig um den Aufnahmebereich 24 herum.

Zwischen den Schenkelabschnitten 38, 41 und den Schenkelabschnitten 39, 42 ist im Bereich der Überlappungsbereiche 35, 36 jeweils ein Hohlraum, Schlitz oder Spalt 43 (Fig. 4), insbesondere ein Luftspalt, vorgesehen, der die erste Dichtlippe 32 von der zweiten Dichtlippe 33 trennt. Dabei ist jedem Paar an ersten Schenkelabschnitten 38, 41 beziehungsweise an zweiten Schenkelabschnitten 39, 42 ein derartiger Spalt 43 zugeordnet.

Die beiden Dichtlippen 32, 33, insbesondere die jeweiligen Paare an ersten Schenkelabschnitten 38, 41 beziehungsweise an zweiten Schenkelabschnitten 39, 42, bilden an den Überlappungsbereichen 35, 36 zusammen mit dem Spalt 43 jeweils eine Labyrinthdichtung 44 der Dichtungsanordnung 31. Unter einer "Labyrinthdichtung" oder "Spaltdichtung" ist vorliegend eine berührungsfreie Dichtung zu verstehen, bei der die Dichtlippen 32, 33 einander nicht berühren und somit nicht miteinander in Kontakt stehen.

Die Dichtwirkung der Labyrinthdichtung 44 beruht auf einer Verlängerung eines Strömungsweges eines Fluides, beispielsweise Spülflotte und/oder Frischwasser oder eines flüssigen Reinigungsmittels, durch den abzudichtenden Spalt 43 hindurch, wodurch der Strömungswiderstand für das in die Zugabeeinrichtung 15 eintretende oder aus dieser austretende Fluid wesentlich erhöht wird. Die Verlängerung des Strömungsweges wird durch ein wie zuvor erläutertes Ineinandergreifen oder eine Verkämmung der beiden Dichtlippen 32, 33 erreicht. Dieses Ineinandergreifen der beiden Dichtlippen 32, 33 wird nur an den Überlappungsbereichen 35, 36 verwirklicht.

Mit Hilfe der unterbrochenen und flexiblen Geometrie der Dichtungsanordnung 31 kann die Abdichtfunktion bei gleichbleibend niedrigen Bedienkräften erzeugt werden. Dabei wirkt die Dichtungsanordnung 31 im Bereich der Oberkante 27 der Zugabeeinrichtung 15 und an den Seitenkanten 29, 30 gegen in der Orientierung der Fig. 3 von oben eindringende Spülflotte und/oder Frischwasser. Im Bereich der Unterkante 28 und den Seitenkanten 29, 30 wirkt die Dichtungsanordnung 31 gegen eine Leckage eines Flüssigreinigers (nicht gezeigt) aus dem Aufnahmebereich 24 heraus.

An den Seitenkanten 29, 30 wird die Dichtheit zusätzlich durch die Gestaltung der Dichtlippen 32, 33 in Form der Labyrinthdichtung 44 gewährleistet. Die Dichtlippen 32, 33 werden seitlich an einer Dichtgeometrie (nicht gezeigt) abgedrückt beziehungsweise verpresst. Die Dichtlippen 32, 33 werden dabei so flexibel gestaltet, dass diese ohne große Kräfte verformt werden können. Die Dichtungsanordnung 31 ist in dem geschlossenen Zustand Z1 somit zwischen dem Aufnahmeteil 23 und dem Deckel 21 verpresst.

Vorteilhafterweise ist durch die Anwendung der Dichtungsanordnung 31 im Vergleich zu einer Dichtungsanordnung ohne wie zuvor erläuterte Dichtlippen 32, 33 ein größerer Ausgleich von Bauteil- und Fertigungstoleranzen des Deckels 21, des Aufnahmeteils 23 und/oder der Dichtungsanordnung 31 bei gleichbleibenden beziehungsweise bei niedrigeren Bedienkräften möglich. Als Ergebnis kann eine bessere Dichtfunktion der gesamten Zugabeeinrichtung 15 sowohl gegen eindringende Flüssigkeit von außen als auch gegen einen Verlust an Reinigungsmittel 25 aus dem Aufnahmebereich 24 heraus erzielt werden.

Im Gegensatz hierzu kann eine undichte Zugabeeinrichtung dazu führen, dass das Reinigungsmittel 25 bereits früher als gewünscht aktiviert wird, so dass Bestandteile des Reinigungsmittels 25 bereits reagieren und dadurch ihre Wirkung verlieren können. Wird das Reinigungsmittel 25 in dem Aufnahmebereich 24 bereits durch eine Undichtheit benetzt, neigt dieses zu einer Verklumpung was bei dem Öffnen des Deckels 21 zu einem Blockieren desselben führen kann. Dies wird mit Hilfe der Zugabeeinrichtung 15, welche die Dichtungsanordnung 31 aufweist, zuverlässig verhindert.

Durch eine geeignete Positionierung einer Belüftungsöffnung an der Zugabeeinrichtung 15 kann eine Vordosierung eines Flüssigreiniger ermöglicht werden. Durch die Position der Labyrinthdichtung 44 beziehungsweise der Überlappungsbereiche 35, 36 entlang der y-Richtung y betrachtet, kann ein Volumen einer Vordosierung beziehungsweise eine verbleibenden Reinigermenge ebenfalls variiert werden. Aufgrund der Flexibilität der Dichtlippen 32, 33 wird das Risiko eines Verklebens der Dichtungsanordnung 31 aufgrund von Reibkräften verhindert. Durch den Einsatz der Dichtungsanordnung 31 können zudem weitere Freiheitsgrade hinsichtlich einer Energieeinsparung eröffnet werden, welche mit bekannten Zugabeeinrichtungen nicht umsetzbar sind.

So führt beispielsweise eine Verkürzung der Nachwaschzeit bislang zu einer Verlängerung der Vorspülphase. Diese Verlängerung ist mit einer undichten Zugabeeinrichtung nicht ohne weiteres möglich, da das Reinigungsmittel 25 bereits vorab mit Spülflotte und/oder Frischwasser reagiert und im schlechtesten Fall zu einer Blockade des Deckels 21 führen kann. Auch dieser Nachteil lässt sich mit Hilfe der Zugabeeinrichtung 15, welche die Dichtungsanordnung 31 aufweist, beheben.

Obwohl die vorliegende Erfindung anhand von Ausführungsbeispielen beschrieben wurde, ist sie vielfältig modifizierbar.

### Verwendete Bezugszeichen:

- 1: Haushalts-Geschirrspülmaschine
- 2: Spülbehälter
- 3: Tür
- 4: Spülraum
- 5: Schwenkachse
- 6: Beschickungsöffnung
- 7: Boden
- 8: Decke
- 9: Rückwand
- 10: Seitenwand
- 11: Seitenwand
- 12: Spülgutaufnahme
- 13: Spülgutaufnahme
- 14: Spülgutaufnahme
- 15: Zugabeeinrichtung
- 16: Oberkante
- 17: Unterkante
- 18: Seitenkante
- 19: Seitenkante
- 20: Drittel
- 21: Deckel
- 22: Drehachse
- 23: Aufnahmeteil
- 24: Aufnahmebereich
- 25: Reinigungsmittel
- 26: Flansch
- 27: Oberkante
- 28: Unterkante
- 29: Seitenkante
- 30: Seitenkante
- 31: Dichtungsanordnung
- 32: Dichtlippe
- 33: Dichtlippe
- 34: Verbindungsabschnitt
- 35: Überlappungsbereich
- 36: Überlappungsbereich
- 37: Basisabschnitt
- 38: Schenkelabschnitt
- 39: Schenkelabschnitt
- 40: Basisabschnitt
- 41: Schenkelabschnitt
- 42: Schenkelabschnitt
- 43: Spalt
- 44: Labyrinthdichtung

- A: Auszugsrichtung
- E: Einschubrichtung
- x: x-Richtung/Querrichtung
- y: y-Richtung/Hochrichtung
- z: z-Richtung/Tiefenrichtung
- Z1: Zustand
- Z2: Zustand

## Patentansprüche

1. Haushalts-Geschirrspülmaschine (1) mit einem Spülbehälter (2), der einen Spülraum (4) der Haushalts-Geschirrspülmaschine (1) umschließt, und einer Zugabeeinrichtung (15) zum Zugeben eines Reinigungsmittel (25) in den Spülraum (4), wobei die Zugabeeinrichtung (15) ein Aufnahmeteil (23) mit einem Aufnahmebereich (24) zum Aufnehmen des Reinigungsmittels (25), einen Deckel (21) zum Verschließen des Aufnahmebereichs (24) und eine zumindest abschnittsweise zwischen dem Aufnahmeteil (23) und dem Deckel (21) angeordnete Dichtungsanordnung (31) aufweist, **dadurch gekennzeichnet, dass** die Dichtungsanordnung (31) eine erste Dichtlippe (32) und eine sich von der ersten Dichtlippe (32) unterscheidende zweite Dichtlippe (33) aufweist, wobei die Dichtungsanordnung (31) vollständig um den Aufnahmebereich (24) umläuft, wobei die erste Dichtlippe (32) lediglich teilweise um den Aufnahmebereich (24) umläuft, und wobei die zweite Dichtlippe (33) ebenfalls lediglich teilweise um den Aufnahmebereich (24) umläuft.

2. Haushalts-Geschirrspülmaschine nach Anspruch 1, **dadurch gekennzeichnet, dass** die erste Dichtlippe (32) und die zweite Dichtlippe (33) einander entlang einer Querrichtung (x) betrachtet in einem Überlappungsbereich (35, 36) überlappen, wobei der Überlappungsbereich (35, 36) insbesondere variabel anordenbar ist.

3. Haushalts-Geschirrspülmaschine nach Anspruch 2, **dadurch gekennzeichnet, dass** erste Dichtlippe (32) entlang der Querrichtung (x) betrachtet breiter als die zweite Dichtlippe (33) ist.

4. Haushalts-Geschirrspülmaschine nach einem der Ansprüche 1 - 3, **dadurch gekennzeichnet, dass** die erste Dichtlippe (32) die zweite Dichtlippe (33) entlang einer Hochrichtung (y) betrachtet dachförmig abdeckt.

5. Haushalts-Geschirrspülmaschine nach Anspruch 2 oder 3, **dadurch gekennzeichnet, dass** die zweite Dichtlippe (33) entlang der Querrichtung (x) betrachtet zumindest abschnittsweise innerhalb der ersten Dichtlippe (32) angeordnet ist.

6. Haushalts-Geschirrspülmaschine nach Anspruch 5, **dadurch gekennzeichnet, dass** die erste Dichtlippe (32) einen entlang der Querrichtung (x) verlaufenden Basisabschnitt (37), einen ersten Schenkelabschnitt (38), der quer zu dem Basisabschnitt (37) verläuft, und einen zweiten Schenkelabschnitt (39), der ebenfalls quer zu dem Basisabschnitt (37) verläuft, aufweist, wobei die zweite Dichtlippe (33) einen entlang der Querrichtung (x) verlaufenden Basisabschnitt (40), einen ersten Schenkelabschnitt (41), der quer zu dem Basisabschnitt (40) verläuft, und einen zweiten Schenkelabschnitt (42), der ebenfalls quer zu dem Basisabschnitt (40) verläuft, aufweist.

7. Haushalts-Geschirrspülmaschine nach Anspruch 6, **dadurch gekennzeichnet, dass** die beiden Schenkelabschnitte (41, 42) der zweiten Dichtlippe (33) entlang der Querrichtung (x) betrachtet zwischen den beiden Schenkelabschnitten (38, 39) der ersten Dichtlippe (32) angeordnet sind.

8. Haushalts-Geschirrspülmaschine nach Anspruch 6 oder 7, **dadurch gekennzeichnet, dass** sich die beiden ersten Schenkelabschnitte (38, 41) der Dichtlippen (32, 33) entlang der Querrichtung (x) betrachtet zumindest abschnittsweise überlappen, wobei sich die beiden zweiten Schenkelabschnitte (39, 42) der Dichtlippen (32, 33) entlang der Querrichtung (x) betrachtet ebenfalls zumindest abschnittsweise überlappen.

9. Haushalts-Geschirrspülmaschine nach einem der Ansprüche 1 - 8, **dadurch gekennzeichnet, dass** zwischen der ersten Dichtlippe (32) und der zweiten Dichtlippe (33) zumindest abschnittsweise ein Spalt (43), insbesondere ein Luftspalt, vorgesehen ist.

10. Haushalts-Geschirrspülmaschine nach Anspruch 9, **dadurch gekennzeichnet, dass** die erste Dichtlippe (32), die zweite Dichtlippe (33) und der Spalt (43) zusammen eine Labyrinthdichtung (44) der Dichtungsanordnung (31) bilden.

11. Haushalts-Geschirrspülmaschine nach einem der Ansprüche 1 - 10, **dadurch gekennzeichnet, dass** die erste Dichtlippe (32) eine U-förmige Geometrie aufweist, wobei die zweite Dichtlippe (33) ebenfalls eine U-förmige Geometrie aufweist, und wobei die erste Dichtlippe (32) und die zweite Dichtlippe (33) derart angeordnet sind, dass die U-förmigen Geometrien gegensinnig und zumindest abschnittsweise ineinander angeordnet sind.

12. Haushalts-Geschirrspülmaschine nach einem der Ansprüche 1 - 11, **dadurch gekennzeichnet, dass** der Deckel (21) derart an dem Aufnahmeteil (23) gelagert ist, dass die Zugabeeinrichtung (15) von einem geschlossenen Zustand (Z1) in einen geöffneten Zustand (Z2) und umgekehrt verbringbar ist, wobei die Dichtungsanordnung (31) in dem geschlossenen Zustand (Z1) zwischen dem Aufnahmeteil (23) und dem Deckel (21) verpresst ist.

13. Haushalts-Geschirrspülmaschine nach einem der Ansprüche 1 - 12, **dadurch gekennzeichnet, dass** die Dichtungsanordnung (31) einen Verbindungsabschnitt (34) aufweist, wobei die erste Dichtlippe (32) lediglich mit Hilfe des Verbindungsabschnitts (34) einstückig, insbesondere materialeinstückig, mit der zweiten Dichtlippe (33) verbunden ist.

14. Haushalts-Geschirrspülmaschine nach einem der Ansprüche 1 - 13, **gekennzeichnet durch** eine an dem Spülbehälter (2) angeschlagene Tür (3), wobei die Zugabeeinrichtung (15) dem Spülraum (4) zugewandt an der Tür (3) angebracht ist.

15. Haushalts-Geschirrspülmaschine nach Anspruch 14, **dadurch gekennzeichnet, dass** die Zugabeeinrichtung (15) in einem geschlossenen Zustand der Tür (3) zumindest teilweise in den Spülraum (4) hineinragt.

## Claims

1. Household dishwasher (1) having a dishwasher cavity (2), which encompasses a dishwasher interior (4) of the household dishwasher (1), and a dispensing facility (15) for dispensing a cleaning agent (25) into the dishwasher interior (4), wherein the dispensing facility (15) has a receiving part (23) having a receiving area (24) for receiving the cleaning agent (25), a cover (21) for sealing the receiving area (24) and a sealing arrangement (31) that is arranged at least in sections between the receiving part (23) and the cover (21), **characterised in that** the sealing arrangement (31) has a first sealing lip (32) and a second sealing lip (33) that is different from the first sealing lip (32), wherein the sealing arrangement (31) runs completely around the receiving area (24), wherein the first sealing lip (32) runs only partially around the receiving area (24), and wherein the second sealing lip (33) also runs only partially around the receiving area (24).

2. Household dishwasher according to claim 1, **characterised in that** the first sealing lip (32) and the second sealing lip (33) overlap each other in an overlap area (35, 36) when viewed in a transverse direction (x), wherein the overlap area (35, 36) can be arranged in particular in a variable manner.

3. Household dishwasher according to claim 2, **characterised in that** the first sealing lip (32) is wider than the second sealing lip (33) when viewed along the transverse direction (x).

4. Household dishwasher according to one of claims 1-3, **characterised in that** the first sealing lip (32) covers the second sealing lip (33) in a roof-shaped manner when viewed along the vertical direction (y).

5. Household dishwasher according to claim 2 or 3, **characterised in that** the second sealing lip (33) is arranged at least in sections within the first sealing lip (32) when viewed along the transverse direction (x).

6. Household dishwasher according to claim 5, **characterised in that** the first sealing lip (32) has a base section (37) that extends along the transverse direction (x), a first leg section (38), which extends transversely to the base section (37), and a second leg section (39), which also extends transversely to the base section (37), wherein the second sealing lip (33) has a base section (40) that extends along the transverse direction (x), a first leg section (41), which extends transversely to the base section (40), and a second leg section (42), which also extends transversely to the base section (40).

7. Household dishwasher according to claim 6, **characterised in that** the two leg sections (41, 42) of the second sealing lip (33) are arranged between the two leg sections (38, 39) of the first sealing lip (32) when viewed along the transverse direction (x).

8. Household dishwasher according to claim 6 or 7, **characterised in that** the two first leg sections (38, 41) of the sealing lips (32, 33) overlap at least in sections when viewed along the transverse direction (x), wherein the two second leg sections (39, 42) of the sealing lips (32, 33) also overlap at least in sections when viewed along the transverse direction (x).

9. Household dishwasher according to one of claims 1-8, **characterised in that** a gap (43), in particular an air gap, is provided at least in sections between the first sealing lip (32) and the second sealing lip (33).

10. Household dishwasher according to claim 9, **characterised in that** the first sealing lip (32), the second sealing lip (33) and the gap (43) together form a labyrinth seal (44) of the sealing arrangement (31).

11. Household dishwasher according to one of claims 1-10, **characterised in that** the first sealing lip (32) has a U-shaped geometry, wherein the second sealing lip (33) also has a U-shaped geometry, and wherein the first sealing lip (32) and the second sealing lip (33) are arranged in such a manner that the U-shaped geometries are arranged inversely and at least in sections one inside the other.

12. Household dishwasher according to one of claims 1-11, **characterised in that** the cover (21) is mounted on the receiving part (23) in such a manner that the dispensing facility (15) can be moved from a closed state (Z1) into an open state (Z2) and conversely, wherein the sealing arrangement (31) is compressed between the receiving part (23) and the cover (21) in the closed state (Z1).

13. Household dishwasher according to one of claims 1-12, **characterised in that** the sealing arrangement (31) has a connecting section (34), wherein the first sealing lip (32) is only connected to the second sealing lip (33) in one piece, in particular in one piece of material, with the aid of the connecting section (34).

14. Household dishwasher according to one of claims 1-13, **characterised by** a door (3) that is attached to the dishwasher cavity (2), wherein the dispensing facility (15) is attached to the door (3) facing the dishwasher interior (4).

15. Household dishwasher according to claim **14, characterised in that** the dispensing facility (15) protrudes at least in part into the dishwasher interior (4) when the door (3) is in a closed state.

## Revendications

1. Lave-vaisselle électroménager (1) comprenant une cuve de lavage (2), laquelle enferme un espace de lavage (4) du lave-vaisselle électroménager (1) et un dispositif d'addition (15) pour l'addition d'un agent de nettoyage (25) dans l'espace de lavage (4), dans lequel le dispositif d'addition (15) comprend une partie de réception (23) comprenant une zone de réception (24) pour la réception de l'agent nettoyant (25), un couvercle (21) pour la fermeture de la zone de réception (24) et un agencement d'étanchéité (31) agencé au moins en partie entre la partie de réception (23) et le couvercle (21), **caractérisé en ce que** l'agencement d'étanchéité (31) comprend une première lèvre d'étanchéité (32) et une deuxième lèvre d'étanchéité (33) différente de la première lèvre d'étanchéité (32), l'agencement d'étanchéité (31) entourant complètement la zone de réception (24), la première lèvre d'étanchéité (32) entourant en partie seulement la zone de réception (24) et la deuxième lèvre d'étanchéité (33) entourant également en partie seulement la zone de réception (24).

2. Lave-vaisselle électroménager selon la revendication 1 **caractérisé en ce que** la première lèvre d'étanchéité (32) et la deuxième lèvre d'étanchéité (33) se chevauchent l'une l'autre, vu dans une direction transversale (x), dans une zone de chevauchement (35, 36), la zone de chevauchement (35, 36) pouvant être agencée en particulier de manière variable.

3. Lave-vaisselle électroménager selon la revendication 2 **caractérisé en ce que** la première lèvre d'étanchéité (32) est, vu dans la direction transversale (x), plus large que la deuxième lèvre d'étanchéité (33).

4. Lave-vaisselle électroménager selon l'une des revendications 1-3, **caractérisé en ce que** la première lèvre d'étanchéité (32) recouvre la deuxième lèvre d'étanchéité (33), vu dans une direction en hauteur (y) à la manière d'un toit.

5. Lave-vaisselle électroménager selon la revendication 2 ou 3, **caractérisé en ce que** la deuxième lèvre d'étanchéité (33) est agencée, vu dans la direction transversale (x), au moins en partie à l'intérieur de la première lèvre d'étanchéité (32).

6. Lave-vaisselle électroménager selon la revendication 5, **caractérisé en ce que** la première lèvre d'étanchéité (32) comprend une section de base (37) s'étendant dans la direction transversale (x), une première section latérale (38), laquelle s'étend transversalement à la section de base (37) et une deuxième section latérale (39), laquelle s'étend également transversalement à la section de base (37), la deuxième lèvre d'étanchéité (33) comprenant une section de base (40) s'étendant dans la direction transversale (x), une première section latérale (41), laquelle s'étend transversalement à la section de base (40) et une deuxième section latérale (42), laquelle s'étend également transversalement à la section de base (40).

7. Lave-vaisselle électroménager selon la revendication 6, **caractérisé en ce que** les deux sections latérales (41, 42) de la deuxième lèvre d'étanchéité (33) sont agencées, vu dans la direction transversale (x), entre les deux sections latérale (38, 39) de la première lèvre d'étanchéité (32).

8. Lave-vaisselle électroménager selon la revendication 6 ou 7, **caractérisé en ce que** les deux premières sections latérales (38, 41) des lèvres d'étanchéité (32, 33) se chevauchent vu dans la direction transversale (x), au moins en partie, dans lequel les deux deuxièmes sections latérales (39, 42) des lèvres d'étanchéité (32, 33) se chevauchent vu dans la direction transversale (x), également au moins en partie.

9. Lave-vaisselle électroménager selon l'une des revendications 1-8, **caractérisé en ce qu'**entre la première lèvre d'étanchéité (32) et la deuxième lèvre d'étanchéité (33) est configurée au moins par sections une fente (43), en particulier une fente d'aération.

10. Lave-vaisselle électroménager selon la revendication 9, **caractérisé en ce que** la première lèvre d'étanchéité (32), la deuxième lèvre d'étanchéité (33) et la fente (43) forment ensemble une étanchéité labyrinthique (44) de l'agencement d'étanchéité (31).

11. Lave-vaisselle électroménager selon l'une des revendications 1-10, **caractérisé en ce que** la première lèvre d'étanchéité (32) présente une géométrie en U, dans lequel la deuxième lèvre d'étanchéité (33) présente également une géométrie en U et dans lequel la première lèvre d'étanchéité (32) ainsi que la deuxième lèvre d'étanchéité (33) sont agencées de telle sorte que les géométries en U sont agencées en sens contraire et au moins en partie l'une dans l'autre.

12. Lave-vaisselle électroménager selon l'une des revendications 1-11, **caractérisé en ce que** le couvercle (21) est logé sur la partie de réception (23) de sorte que le dispositif d'addition (15) peut être amené d'un état fermé (Z1) à un état ouvert (Z2) et inversement, l'agencement d'étanchéité (31) étant à l'état fermé (Z1) serré entre la partie de réception (23) et le couvercle (21).

13. Lave-vaisselle électroménager selon l'une des revendications 1-12, **caractérisé en ce que** l'agencement d'étanchéité (31) comprend une section de raccord (34), dans lequel la première lèvre d'étanchéité (32) est raccordée à la deuxième lèvre d'étanchéité (33) exclusivement à l'aide de la section de raccord (34) d'un seul tenant, ne tenant en particulier que d'un seul matériau.

14. Lave-vaisselle électroménager selon l'une des revendications 1-13, **caractérisé par** une porte (3) fixée à la cuve de lavage (2), le dispositif d'addition (15) étant mis sur la porte (3) regardant l'espace de lavage (4).

15. Lave-vaisselle électroménager selon la revendication 14, **caractérisé en ce que** le dispositif d'addition (15) s'avance, dans un état fermé de la porte (3), au moins en partie dans l'espace de lavage (4).
